# EUROPÄISCHE PATENTSCHRIFT

(11) **EP 0 623 524 B1**
(45) Veröffentlichungstag und Bekanntmachung des Hinweises auf die Patenterteilung: **02.01.1997**
(21) Anmeldenummer: 94106383.6
(22) Anmeldetag: 25.04.1994
(51) Int. Cl.: B65D 71/46, B65B 17/02

(54) **Verfahren und Vorrichtung zum Aufrichten und Anbringen einer Trageleiste**
Method and device for erecting and placing a carrier
Procédé et dispositif pour dresser et mettre en place une baguette de transport

(30) Priorität: 03.05.1993 DE 4314476
(43) Veröffentlichungstag der Anmeldung: 09.11.1994
(73) Patentinhaber: 4P Nicolaus Kempten GmbH, D-87437 Kempten (DE); WILHELM FISCHER SPEZIALMASCHINENFABRIK GMBH, D-87471 Durach (DE)
(72) Erfinder: Fischer, Heinz, D-87471 Durach (DE)
(74) Vertreter: Hutzelmann, Gerhard

(56) Entgegenhaltungen:
- EP-A- 0 000 627
- EP-A- 0 031 992
- EP-A- 0 053 720
- CH-A- 490 239
- DE-A- 1 915 479
- DE-A- 1 927 582
- GB-A- 1 427 510

## Beschreibung

Die Erfindung bezieht sich auf eine Vorrichtung zum Aufrichten und Anbringen einer Trageleiste aus Karton an mehreren, in einer oder zwei Reihen hintereinander angeordneten Flaschen, wobei die Trageleiste mit einer Oberwand und einer Unterwand versehen ist, die beide Ausnehmungen aufweisen, in welche die Flaschen wenigstens mit ihren kopfseitigen Verschlußteilen eingreifen.

Aus EP-A-0 031 992 ist eine derartige Vorrichtung bekannt geworden, die aber recht kompliziert aufgebaut ist.

Der Erfindung liegt die Aufgabe zugrunde, eine Vorrichtung aufzuzeigen, mit der ein rationelles Herstellen und Anbringen einer solchen Trageleiste an mehreren in einer Reihe oder wahlweise zwei Reihen angeordneten Flaschen ermöglicht wird.

Diese Aufgabe wird erfindungsgemäß dadurch gelöst, daß eine Transporteinrichtung sowie Faltlineale für den Kartonzuschnitt vorgesehen sind, mit deren Hilfe der Kartonzuschnitt wahrend seines Transports zu einer Trageleiste aufgerichtet wird, und daß eine Einrichtung zum Herstellen einer Längsklebenabt vorgesehen ist, in welcher die Trageleiste verschlossen wird, und daß eine Transporteinrichtung für die mit der Trageleiste zu versehenden Flaschen vorgesehen ist, welche unterhalb der Transporteinrichtung für die Kartonzuschnitte bzw. die aufgerichteten Trageleisten und mit dieser synchron verläuft, und daß im Anschluß an die Transporteinrichtung für die Trageleisten eine mit Faltfingern ausgerüstete Einrichtung angeordnet ist, welche synchron mit der Transporteinrichtung für die Flaschen angetrieben ist und deren Faltfinger gegen die Oberwand der auf die Flaschen aufgesetzten Trageleiste gerichtet sind.

Mit dieser erfindungsgemäßen Vorrichtung ist ein sehr rationelles Aufrichten und Anbringen der Trageleiste ermöglicht, und zwar sowohl bei einreihiger als auch bei zweireihiger Ausgestaltung der Tragleiste.

Sehr vorteilhaft ist es, wenn erfindungsgemäß die Faltfinger höhenverstellbar an einer keftenartig ausgebildeten Transporteinrichtung gelagert sind.

Dadurch ist es möglich, die Faltfinger zum Einwirken auf die Oberwand abzusenken und anschließend wieder in ihre Ausgangsposition zurückzubringen. Darüber hinaus kann damit die erfindungsgemäße Vorrichtung für unterschiedliche Flaschengrößen eingesetzt werden, ohne daß die Faltfinger ausgewechselt werden müßten.

Erfindungsgemäß ist es aber auch möglich, daß die mit den Faltfingern ausgerüstete Einrichtung höhenverstellbar angeordnet ist.

Dadurch kann beim Umstellen auf eine andere Flaschengröße die gesamte Einrichtung umgestellt werden.

Sehr vorteilhaft ist es auch, wenn gemaß der Erfindung mehrere Faltfinger hintereinanderliegend an einem gemeinsamen Fingerteil angeordnet sind.

Damit ist gewährleistet, daß die so verbundenen Finger alle gemeinsam auf die Trageleiste einzuwirken vermögen und auch gemeinsam einzustellen sind.

Erfindungsgemäß kann auch vorgesehen sein, daß zwei Reihen von hintereinanderliegenden Faltfingern an einem gemeinsamen Fingerteil angeordnet sind.

Damit ist die Einrichtung auch für zweireihige Trageleisten einsetzbar, ohne daß es einer Verdoppelung der Einzelelemente bedürfte.

Gemäß einer vorteilhaften Ausgestaltung der Erfindung ist vorgesehen, daß die Faltfinger spitzwinklig ausgebildet sind.

Damit ist sichergestellt, daß die Trageleiste genau entlang einer entsprechend angeordneten Faltlinie nach innen eingefaltet wird. Dies ist sowohl bei der einreihigen als auch bei der zweireihigen Ausgestaltung sehr günstig.

In der Zeichnung ist die Erfindung anhand eines Ausführungsbeispiels veranschaulicht. Dabei zeigen:
- Fig.1: einen flachliegenden Kartonzuschnitt zum Aufrichten einer Trageleiste,
- Fig.2: eine fertig aufgerichtete und auf drei hintereinander angeordnete Flaschen aufgesetzte Trageleiste,
- Fig.3: eine Ansicht einer Aufrichtstation einer Vorrichtung zum Aufrichten und Anbringen der Trageleiste,
- Fig.4: eine Station in welcher die Trageleiste auf die Flaschen aufgesetzt wird und
- Fig.5: eine weitere Station der Vorrichtung in welcher Faltfinger vorgesehen sind, welche das endgültige Festlegen der Trageleiste auf den Flaschen bewirken.

Mit 1 ist in Fig.1 ein flachliegender Kartonzuschnitt bezeichnet, der eine Oberwand 2, eine Unterwand 3 sowie eine zwischen diesen beiden angeordnete Seitenwand 4 aufweist, wobei diese drei Wände über Faltlinien 5 und 6 miteinander verbunden sind. Auf der anderen Seite ist die Oberwand 2 noch über eine Faltlinie 7 mit einer zweiten Seitenwand 8 verbunden. In der Unterwand 3 sind drei in einer Reihe hintereinander angeordnete Ausnehmungen 9 vorgesehen, die oval ausgebildet sind. Die oberwand 2 ist ebenfalls mit drei Ausnehmungen 10 versehen, in welche jeweils vier Lappen 11 hineinragen, die jeweils über eine Faltlinie 12 an der Oberwand angelenkt sind. An ihrer von der Seitenwand 4 abgewandten Seite ist die Unterwand mit einem über eine Faltlinie 13 gelenkig angeordneten Klebestreifen 14 versehen, der beim Aufrichten des Kartonzuschnittes zu einer Trageleiste mit der Seitenwand 8 verbunden wird.

Eine solche fertig aufgerichtete und an drei Flaschen 15 angebrachte Trageleiste ist in Fig.2 dargestellt und mit 16 bezeichnet. Dabei ist auch erkennbar, warum die Ausnehmungen 9 in der Unterwand oval ausgebildet sind, obwohl runde Flaschenhälse in diese Ausnehmungen eingreifen. Durch diese ovale Ausgestaltung ist es möglich, daß sich die Unterwand - wie dargestellt - beim Auflegen auf die Flaschenschulter durchbiegen kann und sich trotzdem die Unterwand 3 mit dem ganzen die Ausnehmung 9 umgebenden Rand an der Flasche abstützt.

Der Kartonzuschnitt 1 wird im flachliegenden Zustand einer in Fig.3 teilweise dargestellten Vorrichtung zugeführt, wo er während des Transportes zur Trageleiste 16 aufgerichtet wird. Dazu wird die Unterwand 3 festgehalten und die Seitenwand 4, mit der Oberwand 2 und der zweiten Seitenwand 8 auf der einen Seite und der Klebestreifen 14 auf der anderen Seite durch Faltlineale 17 nach oben umgefaltet. Sodann wird die Oberwand 2 in eine horizontale Lage gebracht und die zweite Seitenwand 8 nach unten umgefaltet. Der Klebestreifen 14 wurde zwischenzeitlich mit einem Kleber versehen, so daß beim Anpressen der Seitenwand 8 die Trageleiste in einer Klebestation 18 verschlossen wird. Von der Seite her werden nun zu Gruppen zusammengefaßte Flaschen 15 unter die Trageleiste 16 geführt und diese beim Verlassen der Klebestation lose auf die Flaschenhälse aufgesetzt. Durch ihr Eigengewicht sinkt die Trageleiste dabei soweit ab, daß die Oberwand 2 auf den Flaschenköpfen aufliegt. Zusätzlich ist noch eine schräg verlaufende Schiene 19 vorgesehen, welche im Falle eines nicht exakten Nachuntenfallens die Trageleiste 16 nach unten drückt.

Im weiteren Verlauf der Vorrichtung ist oberhalb der Trageleiste 16 eine umlaufende Kette angeordnet, an welcher Faltfinger 25 über eine Kolbenstange 26 gelagert sind. Diese Faltfinger 25 haben vier hintereinander angeordnete Spitzen 27 und drei dazwischen liegende Ausnehmungen 28. Die drei Finger-Spitzen 25 greifen an der Oberwand 2 der Tragleiste 16 an und drücken diese bis unter die Verschußteile der Flaschen 15. Dabei können die Flaschenköpfe in die Ausnehmungen 28 im Faltfinger 25 ausweichen. Die Oberwand 2 wird dabei soweit nach unten gedrückt, daß die Lappen 11 unter die Verschußteile greifen und sich dort abstützen. In Reihe mit der Kolbenstange 26 ist noch ein Führungsstift 29 am Faltfinger 25 angeordnet, der dessen seitliche Ausrichtung beim Höhenverstellen des Faltfingers über die Kolbenstange 26 gewährleistet. Dadurch kann der Faltfinger 25 - jenachdem ob Kronenkorken-Verschlüsse oder Schraubverschlüsse an den Flaschen vorgesehen sind - leicht in seiner Höhe eingestellt werden. Darüber hinaus ist es aber auch möglich, den Faltfinger über eine Kettenbahn von oben heranzuführen - wie dies in Fig.5 dargestellt ist - und erst dann, wenn er parallel zur Oberwand liegt über die Kolbenstange 26 abzusenken und dabei die Oberwand nach unten zu drücken.

Zum Einstellen auf unterschiedliche Flaschenhöhen können die Faltfinger 25 mitsamt der sie tragenden Kette in der Höhe verstellt werden.

Zum Aufrichten und Anbringen einer zweireihigen Trageleiste ist es lediglich notwendig, die Faltorgane entsprechend auseinander zu fahren und eine zweireihige Ausgestaltung der Faltfinger anzubringen.

## Patentansprüche

1. Vorrichtung zum Aufrichten und Anbringen einer Trageleiste aus Karton an mehreren, in einer oder zwei Reihen hintereinander angeordneten Flaschen, wobei die Trageleiste mit einer Oberwand(2) und einer Unterwand(3) versehen ist, die beide Ausnehmungen(9,10) aufweisen, in welche die Flaschen(15) wenigstens mit ihren kopfseitigen Verschlußteilen eingreifen, **dadurch gekennzeichnet**, daß eine Transporteinrichtung sowie Faltlineale(17) für den Kartonzuschnitt(1) vorgesehen sind, mit deren Hilfe der Kartonzuschnitt während seines Transports zu einer Trageleiste(16) aufgerichtet wird, und daß eine Einrichtung zum Herstellen einer Längsklebenaht vorgesehen ist, in welcher die Trageleiste verschlossen wird, und daß eine Transporteinrichtung für die mit der Trageleiste zu versehenden Flaschen vorgesehen ist, welche unterhalb der Transporteinrichtung für die Kartonzuschnitte bzw. die aufgerichteten Trageleisten und mit dieser synchron verläuft, und daß im Anschluß an die Transporteinrichtung für die Trageleisten(16) eine mit Faltfingern(25) ausgerüstete Einrichtung angeordnet ist, welche synchron mit der Transporteinrichtung für die Flaschen(15) angetrieben ist und deren Faltfinger gegen die Oberwand(2) der auf die Flaschen(15) aufgesetzten Trageleiste(16) gerichtet sind.

2. Vorrichtung nach Anspruch 1, **dadurch gekennzeichne**t, daß die Faltfinger(25) höhenverstellbar an einer kettenartig ausgebildeten Transporteinrichtung gelagert sind.

3. Vorrichtung nach Anspruch 1 oder 2, **dadurch gekennzeichnet**, daß die mit den Faltfingern(25) ausgerüstete Einrichtung höhenverstellbar angeordnet ist.

4. Vorrichtung nach einem der vorhergehenden Ansprüche, **dadurch gekennzeichne**t, daß mehrere Faltfinger(25) hintereinanderliegend an einem gemeinsamen Fingerteil angeordnet sind.

5. Vorrichtung nach einem der vorhergehenden Ansprüche, **dadurch gekennzeichnet**, daß zwei Reihen von hintereinanderliegenden Faltfingern(25) an einem gemeinsamen Fingerteil angeordnet sind.

6. Vorrichtung nach einem der vorhergehenden Ansprüche, **dadurch gekennzeichnet**, daß die Faltfinger(25) spitzwirklig ausgebildet sind.

## Claims

1. Apparatus for erecting a carry bar made from board and for attaching it to a number of bottles arranged behind each other in one or two rows, where the carry bar is provided with a top panel (2) and a bottom panel (3), both of which have openings (9, 10) in them that at least the closure sections at the top of the bottles (15) engage, **wherein** a transport unit and folding bars (17) are provided for the board blank (1), with the help of which the board blank is erected into a carry bar (16) while it is being transported, **wherein** a unit for the production of a longitudinal glued seam is provided in which the carry bar is closed, **wherein** a unit is provided for transporting the bottles to which the carry bar is to be attached that is located underneath the transport unit for the board blanks and the erected carry bars and is synchronised with the same and **wherein** a unit equipped with folding fingers (25) is located after the transport unit for the carry bars (16) and is synchronised with the transport unit for the bottles (15), the fingers of which point towards the top panel (2) of the carry bar (16) that has been attached to the bottles (15).

2. Apparatus according to claim 1, **wherein** the folding fingers (25) have height adjustment facilities and are supported from a chainlike transport unit.

3. Apparatus according to claim 1 or 2, **wherein** the unit equipped with the folding fingers (25) has height adjustment facilities.

4. Apparatus according to one of the previous claims, **wherein** a number of folding fingers (25) are located behind each other on a common finger section.

5. Apparatus according to one of the previous claims, **wherein** two rows of folding fingers (25) are located behind each other on a common finger section.

6. Apparatus according to one of the previous claims, **wherein** the folding fingers (25) are designed to have acute-angled ends.

## Revendications

1. Dispositif pour déployer et fixer une poignée de portage en carton sur plusieurs bouteilles disposées les unes derrière les autres en une ou deux rangées, la poignée de portage étant munie d'une paroi supérieure (2) et d'une paroi inférieure (3) qui présentent toutes les deux des ouvertures (9, 10) dans lesquelles les bouteilles (15) sont logées au moins avec leurs parties de fermeture situées du côté du goulot, caractérisé en ce que sont prévus un dispositif de transport et des règles de pliage (17) pour la pièce de carton découpée (1), à l'aide desquels la pièce de carton découpée est déployée lors du transport de manière à former une poignée de portage (16), en ce qu'un dispositif pour fabriquer une ligne de collage longitudinale est prévu, dans lequel la poignée de portage est fermée, en ce qu'est prévu un dispositif de transport pour les bouteilles destinées à être munies de la poignée de portage, qui s'étend sous le dispositif de transport pour les pièces de carton découpées ou les poignées de portage déployées et se déplace de façon synchrone avec celui-ci, en ce qu'à la suite du dispositif de transport pour les poignées de portage (16) est disposé un dispositif équipé de doigts de pliage (25), qui est entraîné de façon synchrone avec le dispositif de transport pour les bouteilles (15) et dont les doigts de pliage sont dirigés vers la paroi supérieure (2) et la poignée de portage (16) posée sur les bouteilles (15).

2. Dispositif selon la revendication 1, caractérisé en ce que les doigts de pliage (25) sont montés de façon réglable en hauteur sur un dispositif de transport semblable à une chaîne.

3. Dispositif selon la revendication 1 ou 2, caractérisé en ce que le dispositif équipé des doigts de pliage (25) est disposé de manière à être réglable en hauteur.

4. Dispositif selon l'une des revendications précédentes, caractérisé en ce que plusieurs doigts de pliage (25) sont disposés l'un derrière l'autre sur une partie de doigt commune.

5. Dispositif selon l'une des revendications précédentes, caractérisé en ce que deux rangées de doigts de pliage (25) disposés les uns derrière les autres sont placées sur une partie de doigt commune.

6. Dispositif selon l'une des revendications précédentes, caractérisé en ce que les doigts de pliage (25) sont réalisés en angle aigu.
